# EUROPÄISCHE PATENTANMELDUNG

(11) **EP 0 407 624 A1**
(43) Veröffentlichungstag der Anmeldung: **16.01.1991**
(21) Anmeldenummer: 89112532.0
(22) Anmeldetag: 08.07.1989
(51) Int. Cl.: A62C 4/00, B02C 11/06, C10L 5/24, E21F 5/00, F17C 13/12

(54) **Quenching-Vorrichtung**

(71) Anmelder: REMBE GMBH MESS- UND REGELTECHNIK, D-59918 Brilon (DE)
(72) Erfinder: Alfert Franz Dr., N-5050 Nesteeüun (NO); Penno Bernard, 5790 Brilon (DE)
(74) Vertreter: Siebeke, Friedrich Wilhelm

(57) **Zusammenfassung**

Quenching-Vorrichtung, die in Verbindung mit einer Berstscheibe oder vergleichbaren Entlastungseinrichtung durch wellenartig ausgeformte mehrlagige Schichten aus Stein- bzw. Glaswolle und siebartig durchlöcherte Edelmetallschichten eine sichere Druckentlastung von Staubexplosionen ermöglicht.

## Beschreibung

Die Erfindung bezieht sich auf eine Quenching-Vorrichtung, die in Verbindung mit einer Berstscheibe oder einer gleichwertigen Entlastungseinrichtung eine sichere Druckentlastung von Staubexplosionen ermöglicht.

Die Druckentlastung ist eine Methode, um geschlossene Behälter und Systeme bei einer Staubexplosion vor unzulässigen Drucksteigrungen zu schützen. Entsprechend den VDI-Richtlinien 3673 muß bei Anwendung der Druckentlastung in geschlossenen Räumen zum Schutz der Räume und der darin Beschäftigten die Entlastung über eine Rohrleitung ins Freie geführt werden.

Eine derartige Ableitung von Entlastungsprodukten verhindert zum einen die Freisetzung von Flammen und unverbrannten Stoffen, zum anderen das Ausbreiten einer Druckwelle in den Raum.

Die zur Zeit gebräuchlichen Ausblaserohre haben den Nachteil, daß sie den zu erwartenden reduzierten Explosionsdruck in einem solchen Maße erhöhen, daß in vielen Fällen die Druckentlastung nicht mehr realisiert werden kann. Räumliche Gegebenheiten machen zudem eine Druckentlastung über Ausblaserohre vielfach zu aufwendig und schwer überschaubar. Dies hat dazu geführt, daß viele Betreiber die einfachere, jedoch erheblich kostenintensivere Lösung in Form einer druckfesten Bauweise bevorzugen.

Der Erfindung liegt die Aufgabe zugrunde, eine Vorrichtung zu schaffen, die in Verbindung mit einer Druck-Berstscheibe oder einer vergleichbaren Entlastungseinrichtung die vorerwähnten Nachteile ausschließt und gleichwohl eine sichere Druckentlastung von möglichen Staubexplosionen ermöglicht.

Erreicht wird dieses Ziel dadurch, daß eine Druckberstcheibe oder vergleichbare Entlastungseinrichtung (1) verbunden wird mit einer schlauchartig angeordneten Quenching-Wandung (2,3). Diese Quenching-Vorrichtung besteht aus einer wellenartig ausgeformten mehrlagigen Schicht aus Edelmetall und Glas- bzw. Steinwolle oder aber auch vergleichbaren Materialien. Die Schichten aus Edelmetall bzw. vergleichbaren Materialien sind siebartig mit zahlreichen kleinen Löchern durchsetzt. Zwischen den einzelnen Edelmetallshichten befindet sich Glas- oder Steinwolle bzw. vergleichbare Materialien. Diese Wandung kann in beliebiger Form rund oder eckig angeordnet werden.

Eine Quenching-Vorrichtung in der vorbeschriebenen Ausführung wirkt zum einen als Staubfilter und zum anderen als Wärmefalle. Die verschiedenen Shichten aus Edelmetall führen dazu, daß ausströmende Expansions- und Verbrennungsgase auf ein akzeptables Temperatur- und Volumenniveau zurückgebracht werden. Die zwischen diesen Schichten angeordnete Stein- oder Glaswolle wirkt infolge der siebartig ausgestalteten Edelmetallschichten als Staubfilter. Diese Anordnung bewirkt in Verbindung mit der wellenartigen Ausformung der Quenching-Wand,
- daß der Austritt von Flammen, die eine Gefahr für Beschäftigte und eine Zündquelle für Sekundärexplosionen sein können, vermieden wird,
- daß der Austritt von unverbranntem Staub-/Luft-Gemisch, welches das Auftreten von Sekundärexposionen begünstigen würde, vermieden wird,
- daß aufgrund des Volumenverhältnisses Raum/zu entlastender Behälter eine zumindest teilweise Entlastung der Druckwelle in den Raum gewährleistet ist,
- daß heiße Verbrennungs-/Expansionsgase, die in den Raum entlastet werden, auf ein ungefährliches Temperatur- und Volumenniveau heruntergekühlt werden,

- daß bei der Entlastung, im Vergleich zur direkten Entlastung ins Freie, keine wesentliche Steigerung des reduzierten Explosionsdruckes auftritt.

Durch die vorliegende Erfindung ist eine effektive Entlastung von in geschlossenen Räumen oder gefährdeten Bereichen befindlichen Behältern gewährleistet ohne Austritt von unverbranntem Staub und/oder Flammen in den Raum und ohne drastischen Anstieg des reduzierten Explosionsdruckes und damit der erforderlichen Behälterfestigkeit.

Die Quenching-Vorrichtung kann einmal in geschlossener Form eingesetzt werden, so daß die Entlastung nur in den Raum mit einem heruntergekühlten und ungefährlichen Temperaturen- und Volumenniveau erfolgt. Denkbar ist auch eine Quench-Vorrichtung in offener Ausführung. In diesem Fall ist die der Druckberstscheibe entgegengesetzte Seite der Quenching-Vorrichtung (3) offen, so daß die Entlastung des Druckbehälters ins Freie erfolgen kann. Die Quenching-Vorrichtung hätte dann hauptsächlich die Funktion, eine Verminderung des Entlastungseffektes durch die Rohrleitung zu vermeiden.

## Patentansprüche

1. Quenching-Vorrichtung,
dadurch gekennzeichnet,
daß eine Berstscheibe oder gleichwertige Entlastungseinrichtung mit einer Quenching-Vorrichtung verbunden wird, die eine staub- und/oder flammenfreie Druckentlastung ermöglicht,

2. Quenching-Vorrichtung nach Anspruch 1.,
dadurch gekennzeichnet,
daß die Wandungen der Quenching-Vorrichtung aus einer wellenartig ausgeformten mehrlagigen Schicht jeweils aus Edelmetall und Stein- bzw. Glaswolle oder vergleichbaren Materialien aufgebaut sind, so daß beim Ansprechen der Berstscheibe oder der vergleichbaren Entlastungseinrichtung ein freies Abströmen der den Behälter verlassenden Expansions- und Verbrennungsgase nicht oder nur unwesentlich behindert wird, größere Mengen ausgeworfenen brennbaren Staubes während einer Druckentlastungssituation zurückbehalten werden sowie Verbrennungs- und Expansionsgase auf ein ungefährliches Maß abgekühlt werden,

3. Quenching-Vorrichtung nach Ansprüchen 1. und 2.,
dadurch gekennzeichnet,
daß die jeweiligen Edelmetall-Schichten der Quenching-Wandung siebartig mit zahlreichen Löchern durchsetzt sind,

4. Quenching-Vorrichtung nach Ansprüchen 1. bis 3.,
dadurch gekennzeichnet,
daß das der Berstscheibe oder der vergleichbaren Druckentlastungseinrichtung entgegen gesetzte Ende der Quenching-Vorrichtung entweder geschlossen ist oder offen in ein Ausblasrohr mündet.
